# EUROPÄISCHE PATENTANMELDUNG

(11) **EP 0 126 221 A2**
(43) Veröffentlichungstag der Anmeldung: **28.11.1984**
(21) Anmeldenummer: 84102053.0
(22) Anmeldetag: 28.02.1984
(51) Int. Cl.: F23D 11/00

(54) **Gebläsebrenner für Heizkesseltüren**

(30) Priorität: 02.03.1983 DE 3307284
(71) Anmelder: Viessmann, Hans, Dr., D-95030 Hof/Saale (DE)
(72) Erfinder: Viessmann, Hans, Dr., D-95030 Hof/Saale (DE)
(74) Vertreter: Wolf, Günter, Dipl.Ing.

(57) **Zusammenfassung**

Der Gebläsebrenner ist für Heizkesseltüren bestimmt und besteht aus einem Läufergehäuse mit Luftansaugöffnung für den von einem Motor antreibbaren Gebläseläufer und mit einer Luftausblasöffnung im Bereich des Brennerdüsengehäuses. Ansaugseitig ist vor dem Läufergehäuse (1) ein Ansauggehäuse (2) und in dessen seitlicher Umfangswand (3) die äußere Ansaugöffnung (4) angeordnet. Innerhalb des Ansauggehäuses (2) ist, von der äußeren Ansaugöffnung (4) ausgehend und etwa spiralförmig zur inneren Ansaugöffnung führend, ein Strömungsleitsteg angeordnet.

## Beschreibung

Die Erfindung. betrifft einen Gebläsebrenner für Heizkesseltüren gemäß Oberbegriff des Hauptenspruches.

Derartige Gebläsebrenner sind bspw. nach DE-GM 8125 173, 77 075 39, US-PS 2 433 317 und nach der DE-OS 29 12 002 bekannt.

Bei derartigen Gebläsebrennern ist die Geräuschentwicklung beträchtlich und zwar selbst dann, wenn die ganze Gebläsebrennereinheit unter einer Abdeckhaube angeordnet ist. Dies hat seinen Grund insbesondere darin, daß die kreisförmige bzw. kreisringförmige Ansaugöffnung am Gebläsegehäuse praktisch frei liegt, so daß die Ansauggeräusche, ggf. durch eine Abdeckhaube nur etwas gedämpft, ziemlich ungehindert nach außen dringen können. Andererseits steht weiteren Geräuschdämpfungsmaßnahmen entgegen, daß man die Außenabmessungen derartiger an der Tür des betreffenden Heizungskessels angeordnete Brenner- Gebläseeinheiten möglichst kompakt halten will.

Der Erfindung liegt demgemäß die Aufgabe zugrunde, einen Gebläsebrenner der eingangs genannten Art dahingehend zu verbessern, daß einerseits die eigentliche Ansaugöffnung unmittelbar am Gebläseläufer abgeschirmt ist, andererseits mit der Absc-hirmung gleichzeitig aber bei möglichst gerin- gem Widerstand eine günstige Strämungseinleitung in die Ansaugöffnung und den Läufer erfolgen kann und dies zusätzlich unter Beachtung und Beibehaltung einer kompakten Bauweise der ganzen Gebläse-BrennerEinheit.

Diese Aufgabe ist mit einem Gebläsebrenner der eingangs genannten Art nach der Erfindung, durch das im Kennzeichen des Hauptanspruchea Erfaßte gelöst. Vorteilhafte Weiterbildungen ergeben sich nach den Unterensprüchen. Bevorzugt werden Kombinationen auf Basis der Ansprüche 1 und 2.

Durch diese Ausbildung strömt also die Luft aufgrund des vom Läufer erzeugten Unterdrucks nicht unmittelbar dem Läufer zu, sondern sie tritt an der seitlichen Umfangswand der dortigen äußeren Ansaugöffnung zu, von der sie allerdings auch nicht unmittelbar in die zum Läufer führenden Ansaugöffnung des Läufergehäuses gelangt, da diese Ansaugöffnung durch den Strömungsleitsteg abgeschirmt ist, der sich von der äußeren Ansaugöffnung etwa spiralförmig verlaufend zur inneren Ansaugöffnung erstreckt, wodurch die Luft, also schon gewissermaßen mit einem Drall versehen, geräuschgemindert in den Läufer eintritt. Vorteilhaft und in der bevorzugten Kombination ist dabei die innere Ansaugöffnung gegen die Heizkesseltür gerichtet, d.h., das zusätzliche Ansauggehäuse befindet sich bei nur geringer Raumbeanspruchung zwischen dem Läufergehäuse und der Kesselverschlußtür, d.h. es ist bei dieser Anordnung eine Doppelabschirmung vorhanden und zwar einmal durch den Strömungsleitsteg und zum anderen durch die gegen die Tür gerichtete innere Ansaugöffnung.

Der Gebläsebrenner wird nachfolgend anhand der zeichnerischen Darstellung von Ausführungsbeispielen näher erläutert.

Es zeigt
Fig. 1 einen Längsschnitt durch den Gebläsebrenner in Anordnung an einer Heizkesseltür;
Fig. 2 schematisch den Gebläsebrenner von der Heizkesseltür aus;
Fig. 3 im Schnitt eine besondere Ausführungsform des Ansauggehäuses;
Fig. 4 im Schnitt eine andere Ausführungsform der beiden Gehäuse und
Fig. 5 im Schnitt eine weitere Ausführungsform der beiden Gehäuse.

Gemäß dem prinzipiellen Ausführungsbeispiel in Fig. 1 ist zwischen der Kesseltür 14 und dem Lagergehäuse 1 unterhalb eines Düsendurchgriff-kanalstückes lo mit dem Düsenstock 12 und dem Brennerdüsengehäuse 7 das Ansauggehäuse 2 angeordnet, das somit nach hinten und vorn vollkommen abgeschirmt ist. Lediglich in der seitlichen Umfangswand 3 des Ansauggehäuses 2 ist die äuBere Ansaugöffnung 4 angeordnet, die aber, wie aus Fig. 2 erkennbar, auch keinen direkten Zugang zur inneren Ansaugöffnung 5 hat, die dem Läufer 8 (vom Motor 11 engetrieben) unmittelbar benachbart ist. Die äußere Ansaugöffnung 4 ist nämlich in Bezug auf die innere Ansaugöffnung 5 durch den etwa spiralförmig verlaufenden Strömungsleitsteg 6 abgeschirmt. Die sich durch diese Ausbildung und Anordnung ergebenden Strömungen sind in Fig. 2 bezüglich des Ansauggehäuses 2 mit ausgezogenen und bezüglich des Läufergehäuses 1 durch gestrichelte Pfeillinien verdeutlicht.

Motorseitig ist das Läufergehäuse 1, wie üblich, mit einer Blechplatte 13 abgeschlossen, die auch, was nicht dargestellt ist, alle anderen, zu einem derartigen Brenner gehörenden Elemente trägt. Wie üblich, kann auch der ganze Gebläsebrenner abschwenkbar der Heizkesseltür 14 zugeordnet sein.

Das Ansauggehäuse 2 kann bspw. als Blechkasten ausgebildet und zur Tür 14 hin geschlossen sein, was aber nicht unbedingt notwendig ist, sofern auf andere Weise für einen dichten Abschluß zur Tür 14 hin gesorgt ist. Ferner kann das Ansauggehäuse 2, was nicht dargestellt ist, mit einer Schalldämmpackung längs seiner Umfangswand 3 versehen sein. Gleiches gilt auch für das Läufergehäuse 1.

In Bezug auf die Ausbildung der beiden Gehäuse 1,2 sind gemäß Fig. 3 bis 5 verschiedene Ausführungsmöglichkeiten gegeben, für die bspw. ausformbares Material bspw. Alu oder geeigneter Kunststoff vorgesehen ist.

Bei der Ausführungsform nach Fig. 3 bilden das Ansauggehäuse 2,das Düsendurchgriffsstück lo ein Formteil, wobei türanschlußseitig der Teil des Ansauggehäuses 2 mit einem Verschlußdeckel 9 aus geeignetem Material abgedeckelt ist.

Bei der Ausführungsform nach Fig. 4 sind nur das Ansauggehäuse 2 und das Läufergehäuse 1 zu einem Formteil zusammengefaßt, während gemäß Fig. 5 auch noch das Düsendurchgriffsgehäuse mit in das Formteil integriert ist.

Das nicht dargestellte Unterteil in Fig. 5 entspräche dabei dem gemäß Fig. 4.

Der Übergang der LufstrBmung 16 aus der Läuferkammer 1' in die Düsenstockkammer 1" (Fig. l) erfolgt im Bereich 15 (Fig. 2), wo auch ggf. eine regelbare Stellklappe (nicht dargestellt) angeordnet sein kann.

Die eigentliche Luftausblasöffnung des Läufergehäuses 1 ist mit 17 bezeichnet und bildet die brennerseitige Öffnung der Kammer 1".

Wesentlich ist bei allen Ausführungsformen, die abschirmende und strömungsleitende Anordnung des etwa spiralförmig verlaufenden Strömungsleitsteges 6 und die bevorzugte Anordnung des Ansauggehäuses 2 zwischen dem Läufergehäuse 1 und der Heizkesseltür 14.

Unter Beibehaltung der wesentlichen Ausbildung des Ansauggehäuses 2 könnte dieses aber auch motorseitig am dann unmittelbar an der Tür 16 (ohne Düsendurchgriffsstück 1o) aufgesetzten Läufergehäuse 1 angeordnet werden, wobei der Motor zumindest zum Teil mit im Ansauggehäuse 2 sitzt und für eine ringförmige Zuströmöffnung im MotoranschluBbereich gesorgt werden müßte.

Wie gesagt, wird aber die Anordnung zwischen Tür 14 und Läufergehäuse 1 bevorzugt, da dies mit einer zusätzlichen Schalldämmung verbunden ist.

## Patentansprüche

1. Gebläsebrenner für Heizkesseltüren, bestehend aus einem Läufergehäuse mit Luftansaugöffnung, für den von einem Motor antriebbaren Gebläseläufer und mit einer Luftausblasöffnung im Bereich des Brennerdüsengehäuses, dadurch gekennzeichnet, daß ansaugseitig vor dem Läufergehäuse (1) ein Ansauggehäuse (2) und in dessen seitlicher Umfangswand (3) die äußere Ansaugöffnung (4) angeordnet ist und daß innerhalb des Ansauggehäuses (2) von der äußeren Ansaugöffnung (4) ausgehend und etwa spiralförmig zur inneren Ansaugöffnung (5) führend, ein Strömungsleitsteg (6) angeordnet ist.

2. Gebläsebrenner nach Anspruch 1, dadurch gekennzeichnet, daß die Ansaugöffnung (5) des Läufergehäuses (1) auf der gleichen Seite angeordnet ist wie das Brennerdüsengehäuse (7).

3. Gebläsebrenner nach Anspruch 1 und/oder 2, dadurch gekennzeichnet, daß das Ansauggehäuse (2) als separat am Gehäuse (1) angesetzter Kasten ausgebildet ist.

4. Gebläsebrenner nach einem der Ansprüche 1 bis 3, dadurch gekennzeichnet, daß die Umfangswand (3) und der Strömungsleitsteg (6) zusammen mit dem den Gebläseläufer (8) enthaltenden Gehäuse (1) als ein Formteil ausgebildet sind.

5. Gebläsebrenner nach Anspruch 4, dadurch gekennzeichnet, daß das Ansauggehäuse (2) kesselseitig mit einem Verschlußdeckel (9) versehen ist.

6. Gebläsebrenner nach einem der Ansprüche 1 bis 5, dadurch gekennzeichnet, daß oberhalb des Ansauggehäuses (2) ein Düsendurchgriffskanalstück (10) am Gehäuse (1) angeordnet ist.

7. Gebläsebrenner nach Anspruch 3 oder 5, dadurch gekennzeichnet, daß das Düsendurchgriffskanalstück (1₀) und das Ansauggehäuse (2) als ein Formteil ausgebildet sind.

8. Gebläsebrenner nach Anspruch 6 oder 7, dadurch gekennzeichnet, daß das Düsendurchgriffskanalstück (lo), das Ansauggehäuse (2) und das Gebläsegehäuse (1) als ein Formteil ausgebildet sind.

9. Gebläsebrenner nach Anspruch 8, dadurch gekennzeichnet, daß das Ansauggehäuse (2) kesselseitig mit einem Verschlußdeckel (9) versehen ist.
